# EUROPÄISCHE PATENTSCHRIFT

(11) **EP 1 327 065 B1**
(45) Veröffentlichungstag und Bekanntmachung des Hinweises auf die Patenterteilung: **06.06.2007**
(21) Anmeldenummer: 01978189.7
(22) Anmeldetag: 28.09.2001
(51) Int. Cl.: F02M 47/02

(54) **MAGNETVENTILBETÄTIGTES STEUERMODUL ZUR FLUIDKONTROLLE BEI EINSPRITZSYSTEMEN**
ELECTROMAGNETIC VALVE-ACTUATED CONTROL MODULE FOR CONTROLLING FLUID IN INJECTION SYSTEMS
MODULE DE COMMANDE ACTIONNE PAR ELECTROVANNE POUR EFFECTUER DES CONTROLES FLUIDIQUES DANS DES SYSTEMES D'INJECTION

(30) Priorität: 11.10.2000 DE 10050238
(43) Veröffentlichungstag der Anmeldung: 16.07.2003
(73) Patentinhaber: ROBERT BOSCH GMBH, 70442 Stuttgart (DE)
(72) Erfinder: RODRIGUEZ-AMAYA, Nestor, 70372 Stuttgart (DE); SCHMIDT, Uwe, 71665 Vaihingen/Ensingen (DE); JUNKER, Ramon, 66459 Kirkel (DE); GREIF, Hubert, 71706 Markgroeningen (DE)
(74) Vertreter: Hörschler, Wolfram Johannes
(86) Internationale Anmeldenummer: PCT/DE2001/003737
(87) Internationale Veröffentlichungsnummer: WO 2002/031342

(56) Entgegenhaltungen:
- EP-A- 0 987 430
- DE-A- 19 629 107
- DE-A- 19 910 970
- US-A- 4 463 969
- US-A- 4 856 713
- US-A- 5 494 219
- US-A- 5 771 865
- US-A- 6 113 014

## Beschreibung

### Technisches Gebiet

Um den ständig steigenden gesetzlichen Anforderungen an den Kraftfahrzeugemissionsausstoß Rechnung zu tragen, ist es erforderlich, die in Verbrennungskraftmaschinen ablaufende Kraftstoffverbrennung über zu beeinflussende Einspritzverläufe so zu formen, daß ein hinsichtlich der Emissionen optimaler Verbrennungsverlauf erzielt werden kann. Dazu bedarf es eines Einspritzsystems, welches mit Betätigungsvorrichtungen ausgestattet ist, die kürzeste Ansprechzeiten aufweisen und den Steuerventilen eines Steuermodules in Einspritzsystemen genau definierte Hubwege aufprägen. An diese Betätigungsvorrichtungen sind hohe Anforderungen hinsichtlich der Dauerhaltbarkeit und der Betriebszuverlässigkeit zu richten.

### Stand der Technik

Ein zur Erfüllung der gesetzlichen Vorgaben konfiguriertes Einspritzsystem benötigt Betätigungsvorrichtungen, die einerseits eine lange Lebensdauer und andererseits eine hohe Betriebszuverlässigkeit aufweisen müssen. Daneben müssen über die Betätigungsvorrichtungen kurze Steuerventilansteuerzeiten realisierbar sein; ferner ist anzustreben, die Ventilsteuerkörper der Steuerventile in verschiedene Stellungen zu steuern, um den Einspritzdruck auf- oder kontrolliert abzubauen.

Werden Piezo-Aktoren bei Einspritzsystemen eingesetzt, so lassen sich kurze Ansprech- und Schaltzeiten für Steuerventile eines Einspritzsystems realisieren. Es ist jedoch noch offen, ob die bereits eingesetzten Piezo-Aktoren die für ein Einspritzsystem geforderte Dauerhaltbarkeit aufweisen und ob nach längerem Betrieb die Betriebszuverlässigkeit noch gegeben ist.

Die Piezo-Aktoren sind beim Betrieb an Verbrennungskraftmaschinen, insbesondere bei an Nutzfahrzeugen eingesetzten Verbrennungskraftmaschinen, härtesten Einsatzbedingungen, wie Temperaturschwankungen und Erschütterungen, ausgesetzt. Nutzfahrzeuge sind meist auf eine Lebensdauer von 1 Million und mehr Kilometern ausgelegt, so daß die Dauerhaltbarkeit eines Einspritzsystemes ebenfalls auf diese Lebensdauer auszulegen ist.

Aus EP 0 823 549 A2 ist ein Injektor für eine Einspritzanlange an Brennkraftmaschinen bekannt. Im Injektorgehäuse gemäß dieser technischen Lösung sind zwei hintereinander liegende Steuerventile angeordnet, die durch einen Magneten angesteuert werden. Die Ansteuerung eines der beiden Ventile zieht zwangsweise die Betätigung des weiteren Ventiles nach sich. Der Vorteil dieser Lösung ist die Druckausgeglichenheit des Nadelsteuerventiles in allen Betriebszuständen, wohingegen diese Lösung den Nachteil nach sich zieht, daß eine Entkopplung der Hubvorgänge der beiden hintereinandergeschalteten Ventile nicht möglich ist, so daß die Möglichkeiten der Einflußnahme zur Formung des Einspritzverlaufes eingeschränkt sind.

US 6,113,014 bezieht sich auf eine elektronisch gesteuerte Vorrichtung' wie eine Kraftstoffeinspritzvorrichtung, die einen ersten und einen zweiten Elektromagneten aufweist. Diese sind an einem Einspritzvorrichtungskörper angebracht. Ein Überströmventil und ein Nadelventil sind durch die Elektromagneten in dem Einspritzvorrichtungskörper betätigbar, wodurch der Druckaufbau oder die Druckentlastung von Steuerräumen herbeigeführt werden. Die Magnetspulen der Elektromagneten sind in Ausnehmungen von Einsatzelementen am Ventilkörper aufgenommen.

US 4,856,713 hat einen Kraftstoffinjektor zum Gegenstand, der sowohl zum. Einspritzen von Kraftstoff als auch zum Einspritzen von Feststoffpartikeln, die im Kraftstoff enthalten sind, geeignet ist. Der Kraftstoffinjektor umfasst einen Aktor zum Einspritzen von Kraftstoff und einen Aktor zum Einspritzen von Kraftstoff, welcher die Feststoffpartikel enthält. Ja nach gewünschter Anforderung wird entweder der eine oder der andere Aktor angesteuert.

EP 0987 430 hat ein Pumpeneinspritzventil zum Gegenstand, wobei sowohl ein Überströmventil als auch ein Steuerventil geöffnet werden können, um die Einspritzung von Kraftstoff zu beenden. Somit wirkt ein relativ hoher Druck auf einen Anlagekolben der Ventilnadel, so dass diese in Anlage zu ihrem Sitz steht. Der Anlagekolben begrenzt teilweise einen Steuerraum, während das Steuerventil die Verbindung zwischen Pumpenkammer und Steuerraum steuert. Das Überströmventil und das Steuerventil werden von elektromagnetischen Aktoren bewegt, welche in einem Einsatz des Ventilkörpers angeordnet sind.

US 5,771,865 bezieht sich auf eine Kraftstoffeinspritzvorrichtung, die einen Injektor und eine Vorrichtung umfasst, mit der der Kraftstoff mit Druck beaufschlagt wird. Der unter Druck stehende Kraftstoff wird über einen Kraftstoffweg, der einen Steuerraum umfasst, dem Injektor zugeleitet und über einen Rücklauf gegebenenfalls in einen Kraftstoffbehälter zurückgeführt. Der Kraftstoffweg weist in Reihe oder parallel zueinander angeordnete Magnetventile auf, welche den Beginn und das Ende einer Kraftstoffeinspritzung steuern.

US 5,494,219 offenbart eine Steuerventilvorrichtung für einen Kraftstoffinjektor. Umfasst ist ein Tellerventil, welches die Fluidströmung durch einen Ventilsitz steuert. Ein Paar Aktoren, die selektiv betätigbar sind, bewegen das Tellerventil zwischen einer geschlossenen und einer geöffneten Ventilstellung. Durch eine sequenzielle oder gleichzeitige Betätigung der Aktoren ist eine geteilte Kraftstoffeinspritzung möglich. Die Aktoren sind in einem Einsatzelement angeordnet und mit dem Ventilkörper verbunden.

### Darstellung der Erfindung

Die erfindungsgemäß vorgeschlagene Lösung bietet den Vorteil, durch eine miniaturisierte Steuerteilbauform ein kompaktes Steuermodul zu schaffen. Daneben ist die Dauerhaltbarkeit sowie die Zuverlässigkeit von als Schaltvorrichtung eingesetzten Elektromagneten ein unumstrittener und allgemein anerkannter technischer Fakt. Durch die Miniaturisierung der Bauteile bei entsprechender zu realisierender Flußdichte in der Elektromagnetspule in Zusammenwirkung mit dem die Spule umgebenden Magnetjoch, wird ein solcher Grad an Kompaktheit des Steuermoduls in einem Einspritzsystem erzielt, daß die Unterbringung eines solchen Steuermoduls in bestehende Systeme, beispielsweise an Nutzkraftfahrzeugmotoren, ohne gravierende Bauraumveränderungen möglich ist.

Es lassen sich sogar Bauraumvorteile durch eine verkleinerte Ausführung des erfindungsgemäß vorgeschlagenen Steuermodules erzielen, da die bei Piezo-Aktoren notwendigen seitlichen Anbauten an den Injektor zum Einspritzen von unter hohem Druck stehenden Kraftstoff in die Brennräume einer Verbrennungskraftmaschine vollständig entfallen können.

Die als Elektromagneten ausgeführten Betätigungsorgane des erfindungsgemäß vorgeschlagenen Steuermodules können je nach Funktion so geschaltet werden, daß beide Steuerventile des Steuermodules stromlos geschlossen sind oder beide Steuerventile stromlos in geöffnete Position schalten. Dies wird vorzugsweise durch an den Steuerventilkörpem der Steuerventile vorgesehene Federelemente erzielt. Es ist jedoch auch möglich, eines der beiden Steuerventile stromlos geschlossen zu halten, und das andere Steuerventil stromlos in den öffnenden Zustand zu stellen.

Die Einsatzmöglichkeiten und die Bauraumanforderung günstig beeinflussende Ausführungsvariante des erfindungsgemäß vorgeschlagenen Steuermodules läßt sich das Magnetjoch - der nicht bewegliche Teil des Elektromagneten - entweder im Ventilkörper des Steuermodules durch entsprechende Aussparung zur Unterbringung der Spule anordnen. Dadurch läßt sich, was zur Kosteneinsparung beiträgt, der Werkstoff des Ventilkörpers gleichzeitig als magnetischer Leiter verwenden. Ferner ist es möglich, die die Magnetspulen im Ventilkörper aufnehmenden Ausnehmungen in separaten Bauteilen anzuordnen, die beispielsweise aus einem hochwertigen, weichmagnetischen Werkstoff gefertigt sein können. Auch eine Kombination dieser beiden Anordnungs- bzw. Unterbringungsmöglichkeiten der Magnetspulen eines Elektromagneten sind möglich.

Werden in den Ventilkörper eines Steuermodules die Magnetspulen aufnehmende separate Einsätze eingebaut, so lassen sich diese mit dem Ventilkörper durch verschiedene Methoden verbinden. Einerseits ist es möglich, die die Magnetspulen aufnehmenden, mit ringförmigen Ausnehmungen versehenen Einsatzelemente in den Ventilkörper einzuschrauben; daneben läßt sich andererseits auch ein Einpressen oder ein Einklemmen der topfförmig, die Magnetspulen umgebenden Einsatzelemente in den Ventilkörper vorstellen. Ferner kann eine formschlüssige Verbindung des Einsatzelementes die Ausnehmung für die Magnetspule aufnehmenden Einsatzelement mit dem Ventilkörper durch stofflüssige Verbindung, wie beispielsweise Löten oder Schweißen, erfolgen.

In die Herstellkosten vorteilhaft begünstigender Weise lassen sich die Ventilnadeln für beide Nadeln in gleichem Durchmesser fertigen. Dadurch können identische Fertigungsmethoden eingesetzt werden, ferner lassen sich durch das Prinzip der Gleichteileverwendung Lagerhaltungs- sowie die Bevorratungskosten positiv beeinflussen.

### Zeichnung

Anhand der Zeichnung wird die Erfindung nachstehend näher erläutert.

Es zeigt:
- Figur 1: ein Steuermodul mit parallel aufgenommenen, jedoch höhenversetzt zueinander aufgenommenen Ausnehmungen für Magnetspulen,
- Fig. 2: ein Steuermodul gemäß Fig. 1, bei dem an einem der Steuerteile ein separates Aufnahmeelement für die Magnetspule im Ventilkörper eingelassen ist,
- Fig. 3: die parallele Anordnung zweier Steuerteile im Ventilkörper mit separaten Aufnahmeeinsätzen zur Aufnahme der Magnetspulen,
- Fig. 4: die parallele Anordnung zweier Steuerventile im Steuermodul, deren Betätigungsmagnetspulen beide in Ausnehmungen im Ventilkörper aufgenommen sind und
- Fig. 5: eine Variante eines Steuermodules mit Steuerventilen, bei denen Druckfedern die Steuerventilkörper in deren oberen Bereich umschließend angeordnet sind.

### Ausführungsvarianten

Aus Figur 1 geht ein Schnitt durch das erfindungsgemäß vorgeschlagene Steuermodul mit parallel in diesem aufgenommenen, jedoch höhenversetzt zueinander angeordneten Ausnehmungen für die Ventilsteuerkörper betätigende Elektromagneten näher hervor.

Die Schnittdarstellung gemäß Fig. 1 zeigt, daß in einen symmetrisch zu seiner Symmetrieachse 3 aufgenommenen Ventilkörper 2 des Steuermodules 1 zwei parallel zueinander wirkende Steuerventile 5, 17 aufgenommen sind. Das erste Steuerventil 5 umfaßt eine sich im wesentlichen in vertikale Richtung erstreckende Ventilnadel 6. Die Ventilnadel 6 ist als rotationssymmetrisches Bauteil ausgeführt, symmetrisch zur Symmetrielinie 11. Im oberen Bereich der Ventilnadel 6 ist ein ringförmiger Magnetanker 7 aufgenommen, der die Ventilnadel 6 oberhalb einer an dieser ausgeführten Verjüngung 8 vollflächig umschließt.

Im unter der radialen Erstreckung des Magnetankers 7 befindlichen Teil des Ventilkörpers 2 ist eine umlaufende Ausnehmung 9 zur Aufnahme der Magnetspule eines Elektromagneten ausgebildet. Der die Ausnehmung 9 im Ventilkörper 2 umgebende Bereich des Ventilkörpers 2 kann daher als das Magnetjoch des Elektromagneten angesehen werden. Im unteren Bereich des ersten Steuerventiles ist ein um die Einschnürstelle der Ventilnadel 6 umgebender Leckölraum 10 ausgebildet.

Oberhalb des Leckölraumes 10 befindet sich im Ventilkörper 2, der durch die Sitzfläche der Ventilnadel 6 verschlossene Ventilsitz 12, über welchen der im Ventilkörper 2 ausgebildete Ringraum 14 druckentlastet werden kann. Am unteren Ende der Ventilnadel 6 ist ein Dom 15 ausgebildet, der als Führungsfläche für die ersten Windungen eines Federelementes 16 dient, welches ebenfalls als Rückstellelement im Ventilkörper 2 gelagert ist.

Im Ventilkörper 2 ist darüber hinaus ein zweites Steuerventil 17 aufgenommen, welches in bezug auf das bereits beschriebene erste Steuerventil 5 höhenversetzt angeordnet ist. Im Ventilkörper 2 des Steuermoduls 1 ist eine Bohrung 18 aufgenommen, in welcher ein ringförmig konfiguriertes Einsatzelement 19 eingelassen ist. Im ringförmig konfigurierten Einsatzelement 19, welches aus einem hochwertigen, weichmagnetischen Werkstoff besteht, befindet sich eine Ausnehmung 20, für die Spule eines Elektromagneten. Das ringförmig konfigurierte Einsatzelement 19 ist von einer Bohrung durchsetzt, in welches eine Hülse eingelassen ist. Ein Druckfederelement stützt sich einerseits an einem an der Hülse befestigten Ring 21 ab und ist andererseits in einem dornförmigen Fortsatz 22 geführt, welcher an der Ventilnadel 24 des zweiten Steuerventiles 17 ausgebildet ist. Unterhalb des Doms 22 ist die Ventilnadel 24 des zweiten Steuerventiles 17 mit einem tellerförmigen Element, einer Ventilplatte 23 versehen, welche das durch den Elektromagneten, dessen Spule in der Ausnehmung 20 des Einsatzelementes 19 aufgenommen ist, in vertikaler Richtung auf- und abbewegt werden kann.

Im unteren Bereich des zweiten Steuerventils 17 befindet sich ein ringförmig die Ventilnadel 24 umschließender Ringraum 25. Am unteren Ende der Ventilnadel 24 ist der Ventilsitz 26 ausgebildet, welcher den die Ventilnadel 24 umgebenden Ringraum 25 öffnet bzw. verschließt.

Koaxial zur Symmetrieachse 3 des Ventilkörpers 2 befindet sich im Ventilkörper 2 ein Injektorkolben 31, dessen konisch zulaufendes Ende in einen mit Bezugszeichen 30 bezeichneten Steuerraum hineinragt. Der Steuerraum 30 weist einen nicht gezeigten Zulauf und einen Ringablauf 28 auf, in welchen ein Drosselelement 29 eingelassen sein kann. Der Ringraumablauf 28 mündet in den Ringraum 25, der den unteren Bereich der Ventilnadel 24 des zweiten Steuerventiles 17 umschließt. Vom Ringraum 25 zweigt der Ablauf 27 ab, über welchen das aus dem Steuerraum 30 austretende Steuervolumen in ein Reservoir abläuft.
Aus der Darstellung gemäß Fig. 2 geht ein Steuermodul gemäß Fig. 1 näher hervor, bei dem an einem der Steuerventile ein separates Aufnahmeelement für eine Magnetspule im Ventilkörper eingelassen ist.

Aus einem Vergleich der bereits beschriebenen Fig. 1 und Fig. 2 geht hervor, daß der rechts der Symmetrielinie 3 des Ventilkörpers 2 liegende Teil, d. h. das zweite Steuerventil 17 der Fig. 2 identisch mit dem Steuerventil 17 aus Fig. 1 ist. Einziger Unterschied ist lediglich der, daß im Ringraumzulauf 28 gemäß der Konfiguration in Fig. 2 kein Drosselelement 29 vorhanden ist.

Im Unterschied zur in Fig. 1 beschriebenen Ausführungsvariante des ersten Steuerventiles 5 befindet sich der das erste Steuerventil 5 aktivierende Elektromagnet, d. h. seine Magnetspule in Ausnehmungen 9 eines Einsatzelementes 32, welches vom Ventilkörper 2 weitestgehend umschlossen ist. In bevorzugter Ausgestaltungsmöglichkeit des Einsatzelementes 32 kann dieses aus hochwertigem, weichmagnetischem Werkstoff gefertigt sein. Zur Verbesserung der Schaltdynamik läßt sich der Werkstoff des als Magnetjoch dienenden Einsatzelementes 32 mit schlitzförmig sich in axiale Richtung erstreckenden Ausnehmungen versehen. Vorzugsweise können am Einsatzelement oder auch im Ventilkörper 2 im Bereich der Ausnehmungen 9 zur Aufnahme der Magnetspulen 4 schlitzförmig konfigurierte Ausnehmungen ausgebildet werden. Das Einsatzelement 32 gemäß der Darstellung aus Fig. 2 kann im Ventilkörper 2 entweder verschraubt, in diesen eingepreßt, in diesen eingeklemmt oder mit diesem verschweißt oder verlötet werden, um eine dauerhafte Verbindung mit dem Ventilkörper 2 des Steuermodules 1 einzugehen.

Analog zur Darstellung gemäß Fig. 1 ist in einen Höhenversatz 34 der Steuerventile 5 bzw. 17 zueinander darstellenden Ausführungsvariante des erfindungsgemäßen Steuermodules 1 ein Steuerraum 30 ausgebildet, in welchen das konisch zulaufende Ende eines Injektorkolbens 31 hineinragt. Der Steuerraum 30 im Ventilkörper 2 ist über den Ringraumzulauf 28, den Ringraum 25, des zweiten Steuerventiles 17 und den mit diesen in Verbindung stehenden Ablauf 27 druckentlastbar.

Aus der Darstellung gemäß Fig. 3 geht die parallele Anordnung zweier Steuerventile im Ventilkörper mit Einsatzelementen zur Aufnahme der Magnetspulen von Elektromagneten näher hervor.

Die Darstellung gemäß Fig. 3 zeigt, daß die beiden im Ventilkörper 2 des Steuermodules 1 aufgenommenen Steuerventile 5 bzw. 17 exakt baugleich zueinander sind. Die Ventilnadeln 6 bzw. 24 des ersten Steuerventiles 5 bzw. des zweiten Steuerventiles 17 sind im gleichen Durchmesser ausgeführt, so daß sich eine Fertigung des erfindungsgemäß vorgeschlagenen Steuermoduls gemäß der Darstellung aus Fig. 3 nach dem Gleichteileprinzip realisieren läßt. Die Verwendung von Gleichteilen ist fertigungstechnisch besonders einfach und hilft, die Herstellkosten niedrig zu halten.

Bei den Ventilnadeln 6 bzw. 24 der beiden Steuerventile 5, 17, die im Ventilkörper aufgenommen sind, ist am unteren Ende ein topfförmiges Nadelaufnahmeelement 36 zugeordnet, welches über eine sich am Ventilkörper 2 - hier nicht weiter dargestellt - unten abstützt. Dadurch ist den Ventilnadeln 6 bzw. 24 des ersten Steuerventils bzw. des zweiten Steuerventiles 17 eine Rückstellkraft aufprägbar.

Aus der Darstellung gemäß Fig. 3 geht hervor, daß die Magnetspulen der die Steuerventile 5 bzw. 17 betätigenden oder aktivierenden Elektromagneten in Ausnehmungen 9 von Einsatzelementen 32 umschlossen sind. In dieser Ausgestaltung des erfindungsgemäßen Steuermodules werden die Magnetspulen in separaten Einbauten im Ventilkörper 2 aufgenommen. Analog zu in Fig. 2 dargestellten Anordnungen können die Einsatzelemente 32 nebeneinanderliegend in den Ventilkörper 2 eingelassen sein. Beide Einsatzelemente 32 können Gleichbauteile sein, beide Einsatzelemente 32 bestehen vorzugsweise aus einem als Magnetjoch dienenden hochwertigen, weichmagnetischen Werkstoff.

Auch bei dieser Ausgestaltungsform des erfindungsgemäß vorgeschlagenen Steuermoduls 1 können die Einsatzelemente 32, in deren Ausnehmungen 9 die Magnetspulen der Elektromagnete aufgenommen werden, mit dem Ventilkörper 2 verschraubt, in diesen eingepreßt oder mit diesem verklemmt werden. Auch eine formschlüssige Verbindung zwischen Ventilkörper 2 und Einsatzelement 32, beispielsweise durch Verschweißen und Verlöten, ist denkbar. Die Konfiguration der Ringräume 14 bzw. 25, der Leckölräume 10, der entsprechenden Dichtsitze 13 bzw. 26 sowie die Anordnung von Injektorkolben 31, Steuerraum 30 im Ventilkörper, sowie Ringraumzulauf 28 und Ringraumablauf 27 sind identisch mit den bereits in Fig. 1 und 2 skizzierten Konfigurationen.

Aus der Darstellung gemäß Fig. 4 geht die parallele Anordnung zweier Steuerventile näher hervor, deren Betätigungsmagnetspulen beide in Ausnehmungen eines Ventilkörpers aufgenommen sind.

Gemäß dieser Konfiguration läßt sich eine besonders niedrig bauende Konfiguration eines Steuermodules 1 zur Fluidkontrolle, beispielsweise bei unter hohem Druck stehenden Kraftstoff einspritzenden Einspritzsystemen realisieren, in dem die die Magnetspulen aufnehmenden Ausnehmungen 9 unmittelbar im Ventilkörper 2 ausgebildet werden. Damit läßt sich das Material des Ventilkörpers 2 in vorteilhafter Weise als magnetischer Leiter verwenden. Ferner können die die Bauhöhe des Ventilkörpers erhöhenden Einsatzelemente 32 aus hochwertigem, weichmagnetischen Werkstoff entfallen. Die an den Ventilnadeln 6 bzw. 24 aufgenommenen ringförmigen Magnetanker 7 leiten die axiale Hubbewegung, die beim Beschalten der Magnetspulen, die in den Ausnehmungen 9 des Ventilkörpers 2 aufgenommen sind erzeugt werden, in vertikale Hubbewegungen der Ventilnadeln 6 bzw. 24 um. Fig. 4 zeigt eine besonders kompakt bauende Ausführungsform eines Steuermoduls 1, bei dem die Ausnehmungen 9 für die Magnetspule der die Ventilnadeln 6 bzw. 24 etwa mittig umgebende Ringraum 14 bzw. 25, der sich daran anschließende Dichtsitz 12 bzw. 26 sowie die sich daran anschließenden Leckölräume 10 besonders dicht hintereinander liegend angeordnet sind.

Auch bei dieser Ausfiihrungsform ist der Injektorkolben koaxial zur Symmetrieachse 3 des Ventilkörpers 2 ausgebildet.

Aus der Ausführungsvariante gemäß Fig. 5 geht eine Variante eines Steuermodules mit Steuerventilen hervor, bei denen Federelemente die Steuerventilkörper in deren oberen Bereich umschließend ausgeführt sind.

Im Unterschied zu den in Fig. 3 und 4 gezeigten parallelen Anordnungen der Steuerventile 5 bzw. 17 im Ventilkörper 2 des Steuermodules 1 befinden sich in der Ausführungsvariante gemäß Fig. 5 die Federelemente 16 jeweils im oberen Bereich des Ventilkörpers 2. Die Federelemente 16 werden einerseits von den Ventilnadeln 6 bzw. 24 durchsetzt und liegen zur Vermeidung von Knicken an den Innenseiten von Bohrungen in den Einsatzelementen 32 an. Die Einsatzelemente 32 weisen sich ringförmig erstreckende Ausnehmungen 9 auf, welche die Magnetspulen der die Steuerventile 5 bzw. 17 betätigenden Elektromagnete aufnehmen. Auch bei diesem Ausführungsbeispiel des der Erfindung zugrundeliegenden Gedankens lassen sich die Einsatzelemente 32 aus hochwertigem, weichmagnetischen Werkstoff fertigen; ferner lassen sich die Einsatzelemente 32 gemäß der bereits aufgeführten Methoden des Verschraubens, des Verschweißens, des Verlötens oder des Einpressens oder Verklemmens mit dem Ventilkörper 2 des Steuermoduls 1 dauerhaft verbinden. Im oberen Bereich der Ventilnadel 6 bzw. 24 ist diese von einem ringförmigen Magnetanker 7 umschlossen, wobei der den Magnetanker 7 aufnehmende Bereich der Ventilnadel 6 bzw. 24 als Anschlagfläche für die die Bohrung im Einsatzelement 32 durchsetzende Druckfeder bildet. Andererseits stützt sich die Druckfeder 16, vom Einsatzelement 32 umschlossen, auf einem Ring ab, der seinerseits plan am Ventilkörper 2 anliegt. Mit dieser Ausführungsvariante des erfindungsgemäß vorgeschlagenen Steuermodules 1 läßt sich der Ventilkörper 2 dahingehend optimieren, daß das die Magnetspulen der Elektromagneten umgebenden Material hinsichtlich seiner magnetischen Eigenschaften unabhängig vom Material des Ventilkörpers 2 in optimaler Weise gewählt ausgewählt werden kann.

Aus der Darstellung gemäß Fig. 5 geht hervor, daß die beiden Steuerventile 5 bzw. 17 als Gleichbauteile konfiguriert sind und sich hinsichtlich von Durchmesser sowie Anbauteilen nicht voneinander unterscheiden. Lediglich die im Gehäuse im Ventilkörper 2 ausgebildeten Ringräume 14 bzw. 25, welche die Ventilnadeln 6 bzw. 24 im unteren Bereich umgeben, unterscheiden sich durch die Mündung eines Ringraumzulaufs 28 bzw. eines Ringraumablaufes 27, welche dem Ringraum 25 des zweiten Steuerventiles 17 zugeordnet sind.

Aus den Darstellungen gemäß der Fig. 3, 4 und 5 gehen Ausführungsvarianten eines Steuermodules 1 näher hervor, bei denen die beiden in diesem enthaltenen Steuerventile 5 bzw.-17 symmetrisch zueinander angeordnet sind und eine gleiche Bauhöhe aufweisen. Ferner weisen die beiden Steuerventile 5 bzw. 17, d. h. deren Ventilnadeln 6 bzw. 24 gleiche Fertigungsdurchmesser auf, so daß Gleichteile verwendet werden können.

Aus den Darstellungen gemäß Fig. 1 und 2 geht hervor, daß innerhalb eines Ventilkörpers 2 eines Steuermodules 1 an einem ersten Steuerventil 5 die Spule eines Elektromagneten im in Ventilkörper 2 ausgeführten Ausnehmungen 8 aufgenommen werden kann, während der Elektromagnet des weiterhin im Ventilkörper 2 aufgenommenen zweiten Steuerventiles 17 des Steuermodules 1 von einem Einsatz aus hochwertigem, weichmagnetischen Werkstoff in einer Bohrung 18 umschlossen sein kann. Gleiches gilt für die in Fig. 2 dargestellte Ausführungsvariante, bei welcher analog zu Fig. 1 ein Höhenversatz der beiden Steuerventile 5 bzw. 17 zueinander erkennbar ist.

## Patentansprüche

1. Steuermodul zur Fluidkontrolle bei Einspritzsystemen mit einem Ventilkörper (2), in welchem Ventilnadeln (6, 24) von Steuerventilen (5, 17) aufgenommen sind, mit welchen der Druckaufbau und die Druckentlastung von Steuerräumen (30) oder Düsenräumen an Injektoren beeinflußt werden kann, wobei die Steuerventile (5, 17) im Ventilkörper (2) elektromagnetisch betätigbar sind, und wobei Magnetspulen in Ausnehmungen (9) des Ventilkörpers (2) oder in Ausnehmungen (9, 20) von Einsatzelementen (19, 32) am Ventilkörper (2) aufgenommen sind **dadurch gekennzeichnet, daß** die Ausnehmungen (9, 20) zur Verbesserung der Schaltdynamik der Magnetspulen mehrfach geschlitzt sind.

2. Steuermodul gemäß Anspruch 1, **dadurch gekennzeichnet daß** die Steuerventile (5, 17) betätigende Magnetspulen in Ausnehmungen (9) des Ventilkörpers (9) des Steuermoduls aufgenommen sind.

3. Steuermodul gemäß Anspruch 1, **dadurch gekennzeichnet, daß** die Steuerventile (5, 17) betätigende Magnetspulen in Ausnehmungen (9, 20) von als Magnetjoch dienenden Einsatzelementen (19, 32) am Ventilkörper (2) aufgenommen sind.

4. Steuermodul gemäß Anspruch 3, **dadurch gekennzeichnet, daß** die als Magnetjoch dienenden Einsatzelemente (19, 32) des Ventilkörpers (2) aus hochwertigem, weichmagnetischem Werkstoff gefertigt sind.

5. Steuermodul gemäß Anspruch 1, **dadurch gekennzeichnet, daß** die Schlitzung als durchgehende sich in axiale Richtung erstreckende Schlitze ausgebildet ist.

6. Steuermodul gemäß Anspruch 5, **dadurch gekennzeichnet, daß** vorzugsweise vier Schlitze im Ventilkörper (2) oder Einsatzelementen (19, 32) ausgebildet sind.

7. Steuermodul gemäß Anspruch 1, **dadurch gekennzeichnet, daß** die Einsatzelemente (19,32) im Ventilkörper (2) geklemmt, eingepreßt, kraft- oder formschlüssig aufgenommen sind.

8. Steuermodul gemäß Anspruch 2, **dadurch gekennzeichnet, daß** die Magnetspulen aufnehmende Ausnehmungen (9) beider Steuerventile (5, 17) betätigende Magnete im Ventilkörper (2) mit Höhenversatz (34) zueinander angeordnet sind.

9. Steuermodul gemäß der Ansprüche 2 oder 3, **dadurch gekennzeichnet, daß** die Steuerventile (5, 17) und die diese betätigenden Magnete parallel zueinander und in identischer Bauhöhe ausgeführt sind.

## Claims

1. Control module for controlling fluids in injection systems having a valve body (2) in which valve needles (6, 24) are held by control valves (5, 17) with which the pressure increase and the pressure relief of control spaces (30) or nozzle spaces and injectors can be influenced, it being possible to actuate the control valves (5, 17) in the valve body (2) electromagnetically, and the solenoids being held in recesses (9) in the valve body (2) or in recesses (9, 20) in insertion elements (19, 32) on the valve body (2), **characterized in that** the recesses (9, 20) have multiple slits in order to improve the switching dynamics of the solenoids.

2. Control module according to Claim 1, **characterized in that** the solenoids which actuate the control valves (5, 17) are held in recesses (9) in the valve body (9) of the control module.

3. Control module according to Claim 1, **characterized in that** the solenoids which actuate the control valves (5, 17) are held in recesses (9, 20) of insertion elements (19, 32) serving as a magnetic yoke, on the valve body (2).

4. Control module according to Claim 3, **characterized in that** the insertion elements (19, 32) serving as a magnetic yokes of the valve body (2) are fabricated from high quality, soft magnetic material.

5. Control module according to Claim 1, **characterized in that** the slits are embodied as continuous slits which extend in the axial direction.

6. Control module according to Claim 5, **characterized in that** preferably four slits are formed in the valve body (2) or insertion elements (19, 32).

7. Control module according to Claim 1, **characterized in that** the insertion elements (19, 32) are clamped, pressed in or held in a frictionally locking or positively locking fashion in the valve body (2).

8. Control module according to Claim 2, **characterized in that** magnets which actuate the recesses (9) which hold the solenoids in the two control valves (5, 17) are arranged with the vertical offset (34) with respect to one another in the valve body (2).

9. Control module according to Claims 2 or 3, **characterized in that** the control valves (5, 17) and the magnets which actuate them are embodied parallel to one another and at an identical overall height.

## Revendications

1. Module de commande pour effectuer des contrôles fluidiques dans des systèmes d'injection, comportant un corps de soupape (2) logeant des aiguilles (6, 24) de soupapes de commande (5, 17) qui permettent d'influer sur la montée en pression ou le délestage de pression de chambres de commande (30) ou de chambres d'injection sur des injecteurs, les soupapes de commande (5, 17) présentes dans le corps de soupape (2) pouvant être actionnées par voie électromagnétique, et les bobines magnétiques logeant dans des évidements (9) du corps de soupape (2) ou dans des évidements (9, 20) d'éléments d'insertion (19, 32) sur le corps de soupape (2),
**caractérisé en ce que**
les évidements (9, 20) présentent des rainures multiples visant à améliorer la dynamique de commutation des bobines magnétiques.

2. Module de commande selon la revendication 1,
**caractérisé en ce que**
les bobines magnétiques actionnant les soupapes de commande (5, 17) logent dans des évidements (9) du corps de soupape (2) du module de commande.

3. Module de commande selon la revendication 1,
**caractérisé en ce que**
les bobines magnétiques actionnant les soupapes de commande (5, 17) logent dans des évidements (9, 20) d'éléments d'insertion (19, 32) présents au niveau du corps de soupape (2) servant de culasse magnétique.

4. Module de commande selon la revendication 3,
**caractérisé en ce que**
les éléments d'insertion (19, 32) du corps de soupape (2) servant de culasse magnétique sont fabriqués dans un matériau magnétique doux de haute qualité.

5. Module de commande selon la revendication 1,
**caractérisé en ce que**
le rainurage est réalisé sous la forme de rainures traversantes à prolongement axial.

6. Module de commande selon la revendication 5,
**caractérisé en ce que**
quatre rainures, de préférence, sont conçues dans le corps de soupape (2) ou les éléments d'insertion (19, 32).

7. Module de commande selon la revendication 1,
**caractérisé en ce que**
les éléments d'insertion (19, 32) logent dans le corps de soupape (2) en y étant serrés, emmanchés à force, assemblés à force ou par complémentarité de forme.

8. Module de commande selon la revendication 2,
**caractérisé en ce que**
les évidements (9) dans lesquels logent les bobines magnétiques et qui appartiennent aux aimants actionnant les deux soupapes de commande (5, 17) sont réalisés dans le corps de soupape (2) en présentant un décalage en hauteur (34).

9. Module de commande selon la revendication 2 ou 3,
**caractérisé en ce que**
les soupapes de commande (5, 17) et les aimants qui les actionnent sont parallèles et de mêmes hauteurs structurelles.
